# FASCICULE DE BREVET EUROPEEN

(11) **EP 2 177 416 B1**
(45) Date de publication et mention de la délivrance du brevet: **16.10.2013**
(21) Numéro de dépôt: 09305728.9
(22) Date de dépôt: 03.08.2009
(51) Int. Cl.: B61D 17/06

(54) **Véhicule ferroviaire**
Schienenfahrzeug
Rail vehicle

(30) Priorité: 04.08.2008 FR 0855407
(43) Date de publication de la demande: 21.04.2010
(73) Titulaire: ALSTOM Transport Technologies SAS, 92300 Levallois-Perret (FR)
(72) Inventeur: Wax-Ebeling, Jürgen, 59230 Saint Amand les Eaux (FR)
(74) Mandataire: Blot, Philippe Robert Emile

(56) Documents cités:
- EP-A- 0 826 570
- DE-C1- 4 445 182
- DE-U1- 29 615 191
- FR-A- 2 690 667

## Description

La présente invention concerne un véhicule ferroviaire, tel qu'un véhicule de tramway, de métro ou de train, du type comprenant :
- un corps comprenant une structure d'habillage ;
- un coupleur pour accoupler le véhicule à un autre véhicule ferroviaire, le coupleur étant mobile par rapport au corps du véhicule, la structure d'habillage délimitant une bouche autour du coupleur, la bouche formant un espace de débattement pour le débattement du coupleur ;
- des moyens de guidage du coupleur pour assurer la mobilité du coupleur par rapport au corps du véhicule ;
- une jupe mobile s'étendant autour du coupleur, dans ledit espace de débattement, la jupe étant mobile par rapport au corps du véhicule, la jupe fermant au moins partiellement la bouche ;
- des moyens de guidage de la jupe pour assurer la mobilité de la jupe par rapport au corps du véhicule.

On connaît des tramways de ce type. Il s'agit par exemple des tramways TW2000 fabriqués par Alstom-Linke-Hoffmann-Busch et circulant à Hanovre, en Allemagne.

Sur ce véhicule de tramway, le coupleur est mobile en rotation par rapport au corps du véhicule autour d'un axe vertical. La jupe est fixée en rotation rigidement sur le coupleur et donc mobile en rotation autour du même axe vertical que le coupleur.

La jupe a une géométrie cylindrique se conformant à la forme interne de la structure d'habillage de façon à pouvoir rentrer dans la structure d'habillage lors de son mouvement de rotation autour de l'axe vertical. La jupe ferme ainsi une même portion de la bouche quelle que soit la position de la jupe par rapport à la structure d'habillage.

En effet, lorsque le coupleur et la jupe tournent par exemple à gauche, la partie gauche de la jupe rentre à l'intérieur de la structure d'habillage et la partie droite de la jupe sort de la structure d'habillage. La surface de protection fournie par la jupe est à tout moment la même. Ceci assure une bonne protection contre une collision avec par exemple un piéton ou un cycliste en abaissant la garde au sol au niveau du coupleur.

Néanmoins, le rayon de rotation de la surface externe de la jupe est limité par le rayon interne de la partie de la structure d'habillage recevant la jupe.

Le rayon de rotation de l'extrémité du coupleur est quant à lui limité par la volonté que le coupleur ne fasse que légèrement saillie par rapport au corps du véhicule, de façon à réduire la distance entre deux véhicules accouplés et à éviter ainsi que des passagers montent entre les deux véhicules, ce qui est dangereux. La longueur du coupleur est ainsi choisie sensiblement égale au rayon de la jupe.

Il s'ensuit que lors d'un virage du véhicule, l'angle formé par le coupleur est important et que la fixation du coupleur sur le corps du véhicule est relativement éloignée du bogie d'extrémité.

En conséquence, lors d'un virage, les efforts s'exerçant sur le bogie d'extrémité, et donc sur les roues, sont relativement importants, ce qui dégrade la sécurité contre le déraillement.

Le document DE 44 45 182 décrit un véhicule ferroviaire dans lequel les moyens de guidage du coupleur et les moyens de guidage de la jupe sont différents, le coupleur étant mobile par rapport à la jupe.

Un but de l'invention est de fournir un véhicule ferroviaire présentant une bonne sécurité contre le déraillement tout en assurant une bonne protection des piétons.

A cet effet, l'invention a pour objet un véhicule ferroviaire du type précité, caractérisé en ce que les moyens de guidage du coupleur et les moyens de guidage de la jupe sont différents et en ce que le coupleur est mobile par rapport à la jupe.

Suivant des modes particuliers de réalisation, le véhicule comporte une ou plusieurs des caractéristiques suivantes, prise(s) isolément ou suivant toutes les combinaisons techniquement possibles :
- le coupleur est mobile en rotation par rapport au corps du véhicule autour d'un axe vertical, la jupe étant mobile en rotation par rapport au corps du véhicule autour d'un axe de rotation vertical, l'axe de rotation vertical du coupleur et l'axe de rotation vertical de la jupe étant espacés l'un de l'autre ;
- l'axe de rotation vertical du coupleur et l'axe de rotation vertical de la jupe sont dans un plan longitudinal vertical médian du corps du véhicule ;
- l'axe de rotation vertical du coupleur et l'axe de rotation vertical de la jupe sont parallèles et espacés entre eux suivant une direction horizontale ;
- le débattement angulaire du coupleur autour de son axe de rotation vertical est inférieur au débattement angulaire de la jupe autour de son axe de rotation vertical ;
- la jupe délimite une ouverture de réception du coupleur à travers la jupe, l'ouverture autorisant un débattement angulaire du coupleur par rapport à la jupe ;
- le coupleur est mobile en coulissement dans l'ouverture de réception de la jupe suivant une direction horizontale ;
- le coupleur est articulé sur le corps du véhicule autour de son axe de rotation vertical, la jupe étant articulée sur le corps du véhicule autour de son axe de rotation vertical ;
- la jupe comprend des moyens d'appui et de centrage de la jupe sur le coupleur ;
- les moyens d'appui et de centrage comprennent au moins une surface de came prévue sur l'un de la jupe et du coupleur, et adaptée pour positionner la jupe par rapport au coupleur lors du déplacement du coupleur vers et jusqu'à une position médiane dans laquelle le coupleur s'étend dans un plan vertical longitudinal médian du véhicule ;
- les moyens d'appui et de centrage comprennent au moins un patin d'appui prévu sur l'un de la jupe et du coupleur, le patin d'appui présentant une surface d'appui sur l'autre de la jupe et du coupleur ;
- les moyens d'appui et de centrage comprennent des moyens de sollicitation élastique sollicitant le patin d'appui vers ledit autre de la jupe et du coupleur ;
- la jupe délimite une surface externe prolongeant sensiblement la surface externe de la structure d'habillage ;
- la surface externe de la jupe a une forme générale d'une partie d'un cylindre de révolution ayant pour axe l'axe de rotation vertical de la jupe ;
- le pourcentage d'occultation de la bouche par la jupe est sensiblement identique dans plusieurs positions distinctes du coupleur, de préférence dans toutes les positions du coupleur ;
- le coupleur et la jupe occultent au moins 70% de la bouche, de préférence la totalité de la bouche.

L'invention a également pour objet un ensemble ferroviaire, tel qu'un tramway, un métro ou un train, comprenant au moins deux véhicules ferroviaires aptes à s'accoupler l'un à l'autre, **caractérisé en ce que** au moins l'un desdits véhicules est selon l'une quelconque des revendications précédentes.

L'invention sera mieux comprise à la lecture de la description qui va suivre, donnée uniquement à titre d'exemple, et faite en se référant aux dessins annexés, sur lesquels :
- la figure 1 est une vue schématique de face d'un véhicule de tramway selon l'invention ;
- la figure 2 est une vue schématique latérale illustrant le véhicule de la figure 1 accouplé à un véhicule identique ;
- la figure 3 est une vue schématique d'une section horizontale prise selon le plan III de la figure 1, en vue de dessus, illustrant notamment un coupleur et une jupe du véhicule de la figure 1, dans une position médiane ;
- la figure 4 est une vue agrandie d'un détail IV de la figure 3 ;
- la figure 5 est une vue analogue à la figure 3 illustrant le coupleur et la jupe du véhicule dans une position tournée.

La figure 1 illustre un tramway 2 comprenant un premier véhicule de tramway 4. La figure 2 illustre le premier véhicule de tramway 4 accouplé à un deuxième véhicule de tramway 4 identique, les deux véhicules 4 étant accouplés l'un à l'autre à une extrémité respective.

Chaque véhicule 4 comprend un corps 8 de véhicule et, à une extrémité 9 du véhicule 4, un coupleur 10 mobile en rotation par rapport au corps 8 autour d'un axe vertical A (voir figure 3) et une jupe 12 mobile en rotation par rapport au corps 8 autour d'un axe vertical B distinct de l'axe A.

Le véhicule 8 possède une pluralité de bogies 14 sur lesquels est monté le corps 8, dont un bogie d'extrémité au niveau de l'extrémité 9, illustré sur la figure 3.

Le véhicule 4 présente en outre une cabine de pilotage 20, prévue à l'extrémité 9 du véhicule 4.

Le corps 8 du véhicule 4 comprend une structure d'habillage 18 formant l'habillage externe du véhicule 4.

Dans tout ce qui suit les termes « avant », « arrière », « gauche » et « droit » s'entendent par rapport au sens de déplacement vers l'avant indiqué par une flèche D sur les figures. Les termes « longitudinal », « transversal », « horizontal » et « vertical » s'entendent par rapport au véhicule. Les axes A et B sont dans un plan longitudinal vertical médian P (figure 3) du véhicule 4.

En effet, de façon arbitraire, l'extrémité 9 illustrée a été choisie comme étant l'extrémité avant du véhicule 4, même si le véhicule 4 est propre à circuler dans les deux sens, les extrémités avant et arrière étant identiques.

Les bogies 14 comprennent des roues 21 adaptées pour coopérer avec des rails prévus sur la chaussée. Les roues 21 présentent des flasques d'appui sur l'intérieur des rails, pour le guidage des roues.

La structure d'habillage 18 comprend, au niveau de l'extrémité 9, une partie d'extrémité 22. La partie d'extrémité 22 forme l'extérieur de la cabine 20.

La partie d'extrémité 22 présente une face avant 24 et deux faces latérales 26.

La face avant 24 est grossièrement transversale, arrondie vers l'avant.

Les faces latérales 26 prolongent la face avant 24 vers l'arrière du véhicule 4. Elles s'étendent sensiblement suivant un plan longitudinal.

Les faces latérales 26 comprennent chacune une jupe latérale 28 faisant saillie vers le bas par rapport à la face avant 24. Les jupes 28 définissent un bord horizontal inférieur 30, définissant le bord le plus bas de la partie d'extrémité 22 de la structure d'habillage 18.

La face avant 24 et les deux jupes latérales 28 délimitent ensemble une bouche 32 formant un espace de débattement 33 pour la rotation du coupleur 10 autour de son axe vertical A.

La bouche 32 est symétrique par rapport au plan longitudinal vertical médian P du véhicule 4.

La bouche 32 est formée par un bord inférieur 34 de la face avant 24 et par un bord avant vertical 36 de chaque jupe latérale 28 (voir figures 1 et 2).

Le bord inférieur 34 est horizontal. Il a une forme circulaire (voir figure 3) et fait saillie vers l'avant par rapport aux deux bords verticaux 36. Chaque bord vertical 36 s'étend sur toute la hauteur « h1 » de la jupe latérale correspondante 28 (voir figure 2).

La bouche 32 est ouverte vers le bas. En vue de face (figure 1), le contour de la bouche 32 a une forme de U. En vue latérale (figure 2), la bouche 32 a un contour à angle droit.

Le coupleur 10 comprend une tête de couplage 40 et une barre 42 reliant la tête 40 au corps 8.

La tête de couplage 40 est adaptée pour accoupler le véhicule 4 à un coupleur analogue de l'autre véhicule 4.

La tête 40 fait saillie vers l'extérieur par rapport à la structure d'habillage 18 et par rapport à la jupe mobile 12.

La barre 42 comprend une extrémité avant 44 (figure 3) sur laquelle la tête 40 est fixée rigidement, et une extrémité arrière 46 articulée au corps 8 par une liaison LP1 pivot d'axe A. La liaison pivot LP1 forme des moyens de guidage du coupleur 10 pour assurer la mobilité du coupleur 10 par rapport au corps 8 du véhicule 4. Il s'agit, dans l'exemple illustré, d'une liaison pivot glissant assurant une mobilité du coupleur en rotation autour de l'axe A et une légère mobilité du coupleur 10 en translation le long de l'axe A, par exemple sur une hauteur suffisante pour la passage des courbures verticales de la voie, plus la différence d'affaissement et autres hauteurs différentes entre deux véhicules accouplés. Cette hauteur est par exemple d'environ 100 mm. Mais, en variante, il s'agit d'une liaison pivot pure autour de l'axe A.

La barre 42 est allongée suivant un axe d'allongement E.

La barre 42 est pourvue de deux plaques opposées de glissement 48 prévues respectivement sur le côté gauche et sur le côté droit du corps de la barre 42. Chaque plaque 48 délimite une surface plane d'appui 49 sur la jupe 12. Les surfaces planes d'appui 49 sont parallèles à l'axe E de la barre 42.

Les plaques de glissement 48 sont par exemple formées par des lissoirs consistant en des plaques de glissement et leur contrepièces, les lissoirs étant reçus dans des points de fixation formés sur le corps de la barre 42.

La jupe 12 s'étend à l'intérieur de l'espace de débattement 33 formé par la bouche 32.

La jupe 12 se conforme à la forme interne de la structure d'habillage 18 de façon à pouvoir rentrer dans la structure d'habillage 18 lors de son mouvement de rotation autour de l'axe vertical B. La jupe 12 ferme ainsi une même portion de la bouche 32 quelle que soit la position de la jupe 12 par rapport à la structure d'habillage 18.

La jupe 12 comprend une structure interne de support 51 articulée sur le corps 8 et un corps externe de protection 52 fermant au moins partiellement la bouche 32.

La structure 51 est articulée sur le corps 8 par une liaison pivot LP2 d'axe B. La liaison pivot LP2 forme des moyens de guidage de la jupe 12 pour assurer la mobilité de la jupe 12 par rapport au corps 8 du véhicule 4. Il s'agit avantageusement, comme dans l'exemple illustré, d'une liaison pivot pure. La structure 51 est montée libre en rotation sur le corps 8.

Le débattement angulaire du coupleur 10 autour de son axe de rotation vertical A est inférieur au débattement angulaire de la jupe 12 autour de son axe de rotation vertical B.

Le corps de protection 52 comprend des moyens d'appui et de centrage 53 de la jupe 12 sur le coupleur 10, qui seront décrits plus loin.

Le corps de protection 52 comprend une partie gauche 54 et une partie droite 56 s'étendant respectivement de part et d'autre du coupleur 10. Les parties 54 et 56 sont symétriques entre elles par rapport à un plan vertical médian M de la jupe 12. Elles sont fixées rigidement sur la structure 51.

Chaque partie 54, 56 ferme une portion de la bouche 32. Chaque partie 54, 56 a une forme générale de plaque convexe vers l'avant.

Chaque partie 54, 56 délimite une surface externe 58 prolongeant sensiblement la surface externe 60 de la structure d'habillage 18. La surface externe 58 s'étend en partie à l'intérieur de la structure d'habillage 18, et en partie dans la bouche 32.

La surface 58 présente un bord supérieur 62 (voir figures 1 et 2) coïncidant sensiblement avec le bord inférieur 34 de la face avant 24. En outre, la surface 58 jouxte à tout moment le bord vertical 36 de la face latérale 26 correspondante et s'étend sur toute la hauteur « h1 » des jupes latérales 28 de la structure d'habillage 18.

La surface externe 58 de chaque partie 54, 56 présente un bord inférieur 66 prolongeant sensiblement le bord inférieur 30 de la jupe latérale 28 correspondante, et un bord vertical 67 s'étendant en regard du coupleur 10.

Le bord 66 est horizontal. Il définit le bord le plus bas de la jupe 12.

La surface externe 58 de chacune de la partie gauche 54 et de la partie droite 56 a une forme de révolution ayant pour axe de révolution l'axe vertical de rotation B de la jupe 12. Dans l'exemple illustré, la surface externe 58 est une portion d'un cylindre de section circulaire et d'axe B.

La surface externe 58 de la jupe 12 occulte, avec le coupleur 10, au moins 70% de la bouche 32, de préférence la totalité de la bouche 32.

Dans l'exemple illustré, l'ouverture 68 est ouverte vers le haut et vers le bas, pour faciliter des opérations de maintenance. Mais, en variante, l'ouverture 68 a un contour fermé et la jupe 12 entoure entièrement le coupleur 10. En variante encore, la bouche est fermée en bas de la barre 42 du coupleur 10, la jupe 12 formant un U autour de la barre 42 du coupleur 10.

La partie gauche 54 et la partie droite 56 délimitent ensemble une ouverture de réception 68 du coupleur 10. L'ouverture 68 a un contour délimité par les bords verticaux 67 de la partie gauche 54 et de la partie droite 56.

L'ouverture 68 autorise le débattement angulaire du coupleur 10 par rapport à la jupe 12. Le coupleur 10 est mobile en coulissement dans l'ouverture de réception 68 de la jupe 12 suivant une direction horizontale.

L'ouverture 68 permet également le débattement en translation du coupleur 10 le long de l'axe vertical A.

Comme illustré plus en détail sur la figure 4, les moyens de centrage et d'appui 53 précités comprennent deux surfaces de came 72 et deux patins d'appui 74, ainsi que des moyens de sollicitation élastique 76 des patins 74.

Les surfaces de came 72 sont prévues respectivement sur la partie gauche 54 et la partie droite 56, et s'étendent chacune en regard du coupleur 10. Les surfaces de came 72 sont inclinées par rapport à l'axe d'allongement E du coupleur 10 et sont aptes à centrer la jupe 12 par rapport au coupleur 10 lors du déplacement du coupleur 10 vers et jusqu'à sa position médiane illustrée sur les figures 3 et 4.

Les patins d'appui 74 s'étendent en regard de la plaque de glissement 48 correspondante. Ils sont symétriques entre eux par rapport au plan vertical médian M de la jupe 12 et seul l'un d'entre eux sera décrit par la suite.

Chaque patin 74 est mobile entre une position espacée par rapport au coupleur 10, correspondant à la position médiane du capteur 10, et une pluralité de positions d'appui sur la plaque correspondante 50 du coupleur 10, correspondant à une position tournée du coupleur 10, illustrée sur la Figure 5. Dans l'exemple illustré, le patin 74 est articulé sur le corps de protection 52 par un film charnière 77 ou analogue, d'axe vertical.

Le patin 74 présente une surface d'appui 78 sur la plaque 50. La surface d'appui 78 est, dans l'exemple illustré, une surface convexe d'appui sphérique.

Le patin 74 est par exemple réalisé en polyamide ou PTFE ou en un autre matériau à faible coefficient de frottement.

Les moyens de sollicitation élastique 76 sont formés par un ressort, rapporté entre le patin 74 et le corps 52 de protection.

Dans la position médiane du coupleur 10, l'axe E de la barre 42 du coupleur 10 s'étend suivant l'axe longitudinal du véhicule 4, c'est-à-dire dans le plan P.

La position médiane correspond à la position dans laquelle le coupleur 10 est maintenu lorsque le véhicule 4 n'est pas accouplé, ainsi qu'à la position du coupleur 10 lorsque le véhicule 4 est accouplé mais suit un trajet rectiligne.

Dans la position médiane du coupleur 10, les surfaces de centrage 72 assurent le centrage de la jupe 12 sur le coupleur 10 et les surfaces 78 des patins 74 sont espacées du coupleur 10.

Dans cette position, la distance « e » entre les deux véhicules 4, mesurée suivant une direction horizontale, est seulement limitée par la course nécessaire du coupleur 10 le long de l'axe de la barre 42, pour absorber les chocs. Dans le cas d'un tramway, la distance « e » sera avantageusement inférieure à 100 mm, par exemple choisie environ égale à 80 mm. Le coupleur 10 est par exemple muni, au niveau de la tête 40, d'éléments antichoc. Les éléments antichoc sont des éléments de nature absorbante des chocs longitudinaux et comprennent par exemple des ressorts coniques ou des élastomères de tout type adapté.

Dans une position tournée du coupleur 10, telle que la position de la figure 5, la tête 40 du coupleur 10 est espacée des surfaces de centrage 72. En revanche, les surfaces 78 des patins sont en appui sur le coupleur 10, de façon à maintenir la jupe 12 dans une position sensiblement centrée par rapport au coupleur 10.

Avec l'invention, lorsque le véhicule 4 n'est pas accouplé, ou lorsque le tramway 2 circule sur un tronçon rectiligne, le coupleur 10 et la jupe 12 sont dans leurs positions médianes des figures 3 et 4.

Lors d'un virage, le coupleur 10 tourne autour de son axe de rotation vertical A et entraîne la jupe 12 en rotation autour de son axe vertical B.

La liaison coulissante entre la jupe 12 et le coupleur 10 permet la rotation du coupleur 10 et de la jupe 12 autour de deux axes de rotation verticaux A, B parallèles et espacés entre eux.

Les patins 74, du fait de leur mobilité, assurent un appui de la jupe 12 sur le coupleur 10, et ainsi l'entraînement en rotation de la jupe 12 autour de son axe de rotation B. En outre, les patins 74 autorisent la translation du coupleur 10 par rapport à la jupe 12 suivant une direction horizontale et suivant une direction verticale. Ils autorisent également un débattement angulaire entre le coupleur 10 et la jupe 12.

Avec l'invention, la longueur du coupleur 10 peut être choisie indépendamment de la conformation de la structure d'habillage 18. Il est ainsi possible de choisir un coupleur 10 relativement long. En effet, la longueur de la partie du coupleur 10 s'étendant à l'intérieur de la structure d'habillage 18 peut être choisie sensiblement supérieure au rayon de courbure interne de la structure d'habillage 18.

Il en résulte que le mouvement angulaire du coupleur 10 dans les virages est faible, ce qui minimise les efforts latéraux sur le bogie 14.

En outre, la distance entre l'axe de rotation A du coupleur 10 et le bogie 14 est relativement faible. L'effort de levier sur le bogie 14 est ainsi minimisé.

En outre, dans toutes les positions du coupleur 10, la jupe 12 ferme la bouche 32. Le pourcentage d'occultation de la bouche 32 par le jupe 12 est identique dans les différentes positions d'utilisation du coupleur 10. La protection pour les piétons est ainsi optimale.

Enfin, la distance « e » entre deux véhicules 4 accouplés est très faible. Du fait de cette faible distance, les usagers sont ainsi dissuadés de voyager entre deux véhicules 4. Il est donc impossible de traverser l'espace entre deux véhicules accouplés, ce qui évite des accidents résultants dus à cette action de vandalisme.

En variante encore, le véhicule 12 comprend plusieurs jupes 12 dont les moyens de guidage sont différents.

En variante, le véhicule 2 est un véhicule ferroviaire de tout type, tel qu'un train ou un métro, et l'invention s'applique aussi aux véhicules ferroviaires montés sur pneus.

## Revendications

1. Véhicule ferroviaire, tel qu'un véhicule de tramway, de métro ou de train (4), du type comprenant :
- un corps (8) comprenant une structure d'habillage (18) ;
- un coupleur (10) pour accoupler le véhicule (4) à un autre véhicule ferroviaire (4), le coupleur (10) étant mobile par rapport au corps (8) du véhicule (4), la structure d'habillage (18) délimitant une bouche (32) autour du coupleur (10), la bouche (32) formant un espace de débattement (33) pour le débattement du coupleur (10) ;
- des moyens de guidage (LP1) du coupleur (10) pour assurer la mobilité du coupleur (10) par rapport au corps (8) du véhicule (4) ;
- une jupe mobile (12) s'étendant autour du coupleur (10), dans ledit espace de débattement (33), la jupe (12) étant mobile par rapport au corps (8) du véhicule (4), la jupe (12) fermant au moins partiellement la bouche (32) ;
- des moyens de guidage (LP2) de la jupe (12) pour assurer la mobilité de la jupe (12) par rapport au corps (8) du véhicule (4),
les moyens de guidage (LP1) du coupleur (10) et les moyens de guidage (LP2) de la jupe (12) étant différents et le coupleur (10) étant mobile par rapport à la jupe (12), **caractérisé en ce que** l'axe de rotation vertical (A) du coupleur (10) et l'axe de rotation vertical (B) de la jupe (12) sont dans un plan longitudinal vertical médian (P) du corps (8) du véhicule (4), la jupe (12) délimitant une ouverture (68) de réception du coupleur (10) à travers la jupe (12), l'ouverture (68) autorisant un débattement angulaire du coupleur (10) par rapport à la jupe (12), le coupleur (10) étant mobile en coulissement dans l'ouverture de réception (68) de la jupe (12) suivant une direction horizontale.

2. Véhicule (4) selon la revendication 1, dans lequel le coupleur (10) est mobile en rotation par rapport au corps (8) du véhicule (4) autour d'un axe vertical (A), la jupe (12) étant mobile en rotation par rapport au corps (8) du véhicule (4) autour d'un axe de rotation vertical (B), l'axe de rotation vertical (A) du coupleur (10) et l'axe de rotation vertical (B) de la jupe (12) étant espacés l'un de l'autre.

3. Véhicule (4) selon la revendication 1 ou 2, dans lequel l'axe de rotation vertical (A) du coupleur (10) et l'axe de rotation vertical (B) de la jupe (12) sont parallèles et espacés entre eux suivant une direction horizontale.

4. Véhicule (4) selon l'une quelconque des revendications 1 à 3, dans lequel le débattement angulaire du coupleur (10) autour de son axe de rotation vertical (A) est inférieur au débattement angulaire de la jupe (12) autour de son axe de rotation vertical (B).

5. Véhicule (4) selon l'une quelconque des revendications 1 à 4, dans lequel le coupleur (10) est articulé sur le corps (8) du véhicule (4) autour de son axe de rotation vertical (A), la jupe (12) étant articulée sur le corps (8) du véhicule (4) autour de son axe de rotation vertical (B).

6. Véhicule (4) selon l'une quelconque des revendications précédentes, dans lequel la jupe (12) comprend des moyens d'appui et de centrage (53) de la jupe (12) sur le coupleur (10).

7. Véhicule (4) selon la revendication 6, dans lequel les moyens d'appui et de centrage (53) comprennent au moins une surface de came (72) prévue sur l'un de la jupe (12) et du coupleur (10), et adaptée pour positionner la jupe (12) par rapport au coupleur (10) lors du déplacement du coupleur (10) vers et jusqu'à une position médiane dans laquelle le coupleur (10) s'étend dans un plan vertical longitudinal médian (P) du véhicule (4).

8. Véhicule (4) selon la revendication 6 ou 7, dans lequel les moyens d'appui et de centrage (53) comprennent au moins un patin d'appui (74) prévu sur l'un de la jupe (12) et du coupleur (10), le patin d'appui (74) présentant une surface d'appui (78) sur l'autre de la jupe (12) et du coupleur (10), les moyens d'appui et de centrage (53) comprenant de préférence des moyens de sollicitation élastique (76) sollicitant le patin d'appui (74) vers ledit autre de la jupe (12) et du coupleur (10).

9. Véhicule (4) selon l'une quelconque des revendications précédentes, dans lequel la jupe (12) délimite une surface externe (58) prolongeant sensiblement la surface externe (60) de la structure d'habillage (18).

10. Véhicule (4) selon la revendication 9 prise ensemble avec la revendication 2, dans lequel la surface externe (58) de la jupe (12) a une forme générale d'une partie d'un cylindre de révolution ayant pour axe l'axe de rotation vertical (B) de la jupe (12).

11. Véhicule (4) selon l'une quelconque des revendications précédentes, dans lequel le pourcentage d'occultation de la bouche (32) par la jupe (12) est sensiblement identique dans plusieurs positions distinctes du coupleur (10), de préférence dans toutes les positions du coupleur (10), le coupleur (10) et la jupe (32) occultant de préférence au moins 70%, de préférence la totalité de la bouche (32).

12. Ensemble ferroviaire, tel qu'un tramway, un métro ou un train (2), comprenant au moins deux véhicules ferroviaires (4) aptes à s'accoupler l'un à l'autre, **caractérisé en ce que** au moins l'un desdits véhicules (4) est selon l'une quelconque des revendications précédentes.

## Patentansprüche

1. Schienenfahrzeug, wie etwa ein Trambahn-, U-Bahn- oder Zugfahrzeug (4), der Art, die umfasst:
- eine Karosserie (8), die eine Verkleidungsstruktur (18) aufweist;
- eine Kupplung (10) zum Ankuppeln des Fahrzeugs (4) an ein anderes Schienenfahrzeug (4), wobei die Kupplung (10) in Bezug auf die Karosserie (8) des Fahrzeugs (4) beweglich ist, wobei die Verkleidungsstruktur (18) eine Öffnung (32) um die Kupplung (10) eingrenzt, wobei die Öffnung (32) einen Ausschwenkraum (33) für die Ausschwenkung der Kupplung (10) bildet;
- Führungseinrichtungen (LP1) für die Kupplung (10), um die Beweglichkeit der Kupplung (10) in Bezug auf die Karosserie (8) des Fahrzeugs (4) sicherzustellen;
- eine bewegliche Schürze (12), die sich um die Kupplung (10) herum im Ausschwenkraum (33) erstreckt, wobei die Schürze (12) in Bezug auf die Karosserie (8) des Fahrzeugs (4) beweglich ist, wobei die Schürze (12) die Öffnung (32) zumindest teilweise verschließt;
- Führungseinrichtungen (LP2) für die Schürze (12), um die Beweglichkeit der Schürze (12) in Bezug auf die Karosserie (8) des Fahrzeugs (4) sicherzustellen;
wobei die Führungseinrichtungen (LP1) für die Kupplung (10) und die Führungseinrichtungen (LP2) für die Schürze (12) verschieden sind und die Kupplung (10) in Bezug auf die Schürze (12) beweglich ist, **dadurch gekennzeichnet, dass** die vertikale Drehachse (A) der Kupplung (10) und die vertikale Drehachse (B) der Schürze (12) in einer vertikalen mittleren Längsebene (P) der Karosserie (8) des Fahrzeugs (4) liegen, wobei die Schürze (12) eine Öffnung (68) zur Aufnahme der Kupplung (10) durch die Schürze (12) hindurch eingrenzt, wobei die Öffnung (68) eine Winkelausschwenkung der Kupplung (10) in Bezug auf die Schürze (12) zulässt, wobei die Kupplung (10) in der Aufnahmeöffnung (68) der Schürze (12) in einer horizontalen Richtung gleitbeweglich ist.

2. Fahrzeug (4) nach Anspruch 1, bei dem die Kupplung (10) in Bezug auf die Karosserie (8) des Fahrzeugs (4) um eine vertikale Achse (A) drehbeweglich ist, wobei die Schürze (12) in Bezug auf die Karosserie (8) des Fahrzeugs (4) um eine vertikale Drehachse (B) drehbeweglich ist, wobei die vertikale Drehachse (A) der Kupplung (10) und die vertikale Drehachse (B) der Schürze (12) voneinander beabstandet sind.

3. Fahrzeug (4) nach Anspruch 1 oder 2, bei dem die vertikale Drehachse (A) der Kupplung (10) und die vertikale Drehachse (B) der Schürze (12) parallel und in einer horizontalen Richtung voneinander beabstandet sind.

4. Fahrzeug (4) nach einem der Ansprüche 1 bis 3, bei dem die Winkelausschwenkung der Kupplung (10) um ihre vertikale Drehachse (A) kleiner ist als die Winkelausschwenkung der Schürze (12) um ihre vertikale Drehachse (B).

5. Fahrzeug (4) nach einem der Ansprüche 1 bis 4, bei dem die Kupplung (10) an der Karosserie (8) des Fahrzeugs (4) um ihre vertikale Drehachse (A) angelenkt ist, wobei die Schürze (12) an der Karosserie (8) des Fahrzeugs (4) um ihre vertikale Drehachse (B) angelenkt ist.

6. Fahrzeug (4) nach einem der vorhergehenden Ansprüche, bei dem die Schürze (12) Einrichtungen zum Anlegen und Zentrieren (53) der Schürze (12) an der Kupplung (10) aufweist.

7. Fahrzeug (4) nach Anspruch 6, bei dem die Anlage- und Zentriereinrichtungen (53) mindestens eine Nockenfläche (72) aufweisen, die an der Schürze (12) oder der Kupplung (10) vorgesehen und dazu angepasst ist, die Schürze (12) bei einer Verlagerung der Kupplung (10) zu und bis zu einer mittleren Position, in der sich die Kupplung (10) in der vertikalen mittleren Längsebene (P) des Fahrzeugs (4) erstreckt, in Bezug auf die Kupplung (10) zu positionieren.

8. Fahrzeug (4) nach Anspruch 6 oder 7, bei dem die Anlage- und Zentriereinrichtungen (53) mindestens einen Anlagegleitschuh (7) aufweisen, der an der Schürze (12) oder der Kupplung (10) vorgesehen ist, wobei der Anlagegleitschuh (74) eine Fläche zur Anlage am jeweils anderen Element, der Schürze (12) oder der Kupplung (10) aufweist, wobei die Anlage- und Zentriereinrichtungen (53) vorzugsweise elastische Beaufschlagungseinrichtungen (76) umfassen, die den Anlagegleitschuh (74) zum jeweils anderen Element, der Schürze (12) oder der Kupplung (10) hin drücken.

9. Fahrzeug (4) nach einem der vorhergehenden Ansprüche, bei dem die Schürze (12) eine Außenfläche (58) eingrenzt, die im Wesentlichen die Außenfläche (60) der Verkleidungsstruktur (18) verlängert.

10. Fahrzeug (4) nach Anspruch 9 zusammen mit Anspruch 2, bei dem die Außenfläche (58) der Schürze (12) eine allgemeine Form eines Teils eines Drehzylinders mit der vertikalen Drehachse (B) der Schürze (12) als Achse hat.

11. Fahrzeug (4) nach einem der vorhergehenden Ansprüche, bei dem der Prozentanteil einer Verdeckung der Öffnung (32) durch die Schürze (12) in mehreren verschiedenen Positionen der Kupplung (10), vorzugsweise in allen Positionen der Kupplung (10) im Wesentlichen gleich ist, wobei die Kupplung (10) und die Schürze (12) vorzugsweise mindestens 70%, vorzugsweise die gesamte Öffnung (32) verdecken.

12. Schieneneinheit wie etwa eine Trambahn, eine U-Bahn oder ein Zug (2), die mindestens zwei Schienenfahrzeuge (4) umfassen, die sich aneinander ankuppeln lassen, **dadurch gekennzeichnet, dass** mindestens eines der Fahrzeuge (4) nach einem der vorhergehenden Ansprüche ist.

## Claims

1. Rail vehicle, such as a tramway, metro or train vehicle (4), of the type comprising:
- a body (8) comprising a covering structure (18);
- a coupler (10) for coupling the vehicle (4) to another rail vehicle (4), the coupler (10) being movable with respect to the body (8) of the vehicle (4), the covering structure (18) delimiting a mouth (32) around the coupler (10), the mouth (32) forming a deflection space (33) for the deflection of the coupler (10);
- guiding means (LP1) for guiding the coupler (10) to ensure the movability of the coupler (10) with respect to the body (8) of the vehicle (4);
- a movable skirt (12) extending around the coupler (10), in the said deflection space (33), the skirt (12) being movable with respect to the body (8) of the vehicle (4), the skirt (12) at least partially closing the mouth (32);
- guiding means (LP2) for guiding the skirt (12) to ensure the movability of the skirt (12) with respect to the body (8) of the vehicle (4),
the guiding means (LP1) for guiding the coupler (10) and the guiding means (LP2) for guiding the skirt (12) being different and the coupler (10) being movable with respect to the skirt (12), **characterised in that** the vertical axis of rotation (A) of the coupler (10) and the vertical axis of rotation (B) of the skirt (12) are in a longitudinal vertical median plane (P) of the body (8) of the vehicle (4), the skirt (12) delimiting a receiving opening (68) for receiving the coupler (10) through the skirt (12), the opening (68) allowing an angular deflection of the coupler (10) with respect to the skirt (12), the coupler (10) being slidably movable in the receiving opening (68) of the skirt (12) along a horizontal direction.

2. Vehicle (4) according to Claim 1, in which the coupler (10) is rotatably movable with respect to the body (8) of the vehicle (4) about a vertical axis (A), the skirt (12) being rotatably movable with respect to the body (8) of the vehicle (4) about a vertical axis of rotation (B), the vertical axis of rotation (A) of the coupler (10) and the vertical axis of rotation (B) of the skirt (12) being spaced from one another.

3. Vehicle (4) according to Claim 1 or 2, in which the vertical axis of rotation (A) of the coupler (10) and the vertical axis of rotation (B) of the skirt (12) are parallel and spaced from one another along a horizontal direction.

4. Vehicle (4) according to any one of Claims 1 to 3, in which the angular deflection of the coupler (10) about its vertical axis of rotation (A) is less than the angular deflection of the skirt (12) about its vertical axis of rotation (B).

5. Vehicle (4) according to any one of Claims 1 to 4, in which the coupler (10) is articulated on the body (8) of the vehicle (4) about its vertical axis of rotation (A), the skirt (12) being articulated on the body (8) of the vehicle (4) about its vertical axis of rotation (B).

6. Vehicle (4) according to any one of the preceding claims, in which the skirt (12) comprises supporting and centring means (53) for supporting and centring the skirt (12) on the coupler (10).

7. Vehicle (4) according to Claim 6, in which the supporting and centring means (53) comprise at least one cam surface (72) provided on one of the skirt (12) and coupler (10), and adapted to position the skirt (12) with respect to the coupler (10) upon the displacement of the coupler (10) towards and up to a median position in which the coupler (10) extends in a longitudinal vertical median plane (P) of the vehicle (4).

8. Vehicle (4) according to Claim 6 or 7, in which the supporting and centring means (53) comprise at least one supporting shoe (74) provided on one of the skirt (12) and coupler (10), the supporting shoe (74) having a supporting surface (78) on the other of the skirt (12) and coupler (10), the supporting and centring means (53) preferably comprising resilient biasing means (76) biasing the supporting shoe (74) towards the said other of the skirt (12) and coupler (10).

9. Vehicle (4) according to any one of the preceding claims, in which the skirt (12) delimits an outer surface (58) extending substantially the outer surface (60) of the covering structure (18).

10. Vehicle (4) according to Claim 9 taken together with Claim 2, in which the outer surface (58) of the skirt (12) has a general shape of a part of a cylinder of revolution having as its axis the vertical axis of rotation (B) of the skirt (12).

11. Vehicle (4) according to any one of the preceding claims, in which the percentage of covering of the mouth (32) by the skirt (12) is substantially identical in several different positions of the coupler (10), preferably in all the positions of the coupler (10), the coupler (10) and the skirt (32) preferably covering at least 70%, preferably the whole of the mouth (32).

12. Rail set, such as a tramway, metro or train set (2), comprising at least two rail vehicles (4) capable of being coupled to one another, **characterised in that** at least one of the said vehicles (4) is according to any one of the preceding claims.
